# EUROPÄISCHE PATENTSCHRIFT

(11) **EP 2 330 961 B1**
(45) Veröffentlichungstag und Bekanntmachung des Hinweises auf die Patenterteilung: **23.12.2015**
(21) Anmeldenummer: 09781443.8
(22) Anmeldetag: 03.08.2009
(51) Int. Cl.: A47L 9/24, A47L 5/36

(54) **STAUBSAUGERSCHLAUCH UND SCHLAUCHAUFSATZ FÜR EINEN STAUBSAUGER MIT ERHÖHTER SAUGLEISTUNG**
VACUUM CLEANER HOSE AND HOSE SEAT FOR A VACUUM CLEANER WITH INCREASED SUCTION
TUYAU D'ASPIRATEUR ET GARNITURE DE TUYAU POUR UN ASPIRATEUR DE POUSSIÈRE À GRANDE PUISSANCE D'ASPIRATION

(30) Priorität: 13.08.2008 DE 102008041231
(43) Veröffentlichungstag der Anmeldung: 15.06.2011
(73) Patentinhaber: BSH Hausgeräte GmbH, 81739 München (DE)
(72) Erfinder: FLEGLER, Alexander, 97616 Bad Neustadt (DE); HAMM, Silvio, 98617 Sülzfeld (DE); MICHAELIS, André, 97616 Bad Neustadt (DE); SCHMITT, Florian, 97720 Nüdlingen (DE)
(86) Internationale Anmeldenummer: PCT/EP2009/060056
(87) Internationale Veröffentlichungsnummer: WO 2010/018101

(56) Entgegenhaltungen:
- CA-A- 2 498 435
- DE-U1- 8 619 564
- DE-U1- 29 915 879
- US-A- 3 017 654
- US-A- 3 244 437
- US-A- 3 343 197
- US-A- 5 438 885
- US-A1- 2003 014 832
- US-B1- 7 179 062

## Beschreibung

### Hintergrund der Erfindung

Die Erfindung betrifft eine System aus einem Staubsaugerschlauch, der an seinem einen Ende mit einer Staubsaugerkupplung zum Anschließen des Staubsaugerschlauchs an einer Ansaugöffnung einer einen Unterdruck erzeugenden Staubsaugereinheit und an seinem anderen Ende mit einer Aufsatzkupplung zum Anschließen an einen Schlauchaufsatz ausgestattet ist, und einem rohrartigen Schlauchaufsatz, der an seinem einen Ende mit einer Schlauchkupplung zum Anschließen eines Staubsaugerschlauchs versehen ist und an seinem anderen Ende eine Ansaugöffnung aufweist, wobei der Rohrinnendurchmesser des Schlauchaufsatzes an der Schlauchkupplung größer ist als an der Ansaugöffnung.

### Stand der Technik

Aus dem Stand der Technik sind Staubsauger bekannt, z.B. das unter der Marke BOSCH auf dem Markt angebotene Gerät BSGL42223, bei denen eine auf dem Boden abstellbare oder auf dem Boden rollbare Staubsaugeinheit einen Unterdruck erzeugt und mit einer Ansaugöffnung ausgestattet ist. An die Ansaugöffnung der Staubsaugeinheit kann ein mit einer entsprechenden Staubsaugerkupplung ausgestatteter Staubsaugerschlauch angekuppelt werden. An seinem der Staubsaugerkupplung gegenüberliegenden Ende ist der Staubsaugerschlauch mit einer Aufsatzkupplung ausgestattet, um ihn an einen Schlauchaufsatz mit einer Ansaugöffnung anzuschließen. Der Schlauchaufsatz ist im Allgemeinen rohrförmig ausgebildet und kann z.B. eine Polsterbürste oder eine Fugendüse sein. Insbesondere kann jedoch auch an die Ansaugöffnung des Schlauchaufsatzes ein Staubsaugerrohr anschließbar sein, das seinerseits wiederum eine Ansaugöffnung aufweist, die z.B. eine Bürste trägt. In diesem Fall ist der Schlauchaufsatz im Allgemeinen als Griff ausgebildet, sodass er von der Hand umfasst werden kann, um das Staubsaugerrohr zu führen.

Staubsaugerschläuche sind im Allgemeinen zylinderartig ausgebildet mit einem über die gesamte Länge einheitlichen Durchmesser von 32 mm. Darüber hinaus wird unter der Marke SIEMENS ein Bodenstaubsauger mit der Typenbezeichnung VS 08 angeboten, dessen Schlauch leicht konisch ausgebildet ist, wobei der Schlauchdurchmesser im Bereich der Aufsatzkupplung ca. 32 mm und im Bereich der Staubsaugerkupplung ca. 38 mm beträgt.

Aus dem US-Patent US 1,892,382 ist ein Staubsauger mit einem Staubsaugerschlauch bekannt, der den Staubsauger mit einem Schlauchaufsatz verbindet und dessen Querschnitt vom Schlauchaufsatz zum Staubsauger zunimmt, wobei die Querschnittszunahme über die Länge des Schlauches hinweg im Wesentlichen einheitlich ist.

Auch das deutsche Gebrauchsmuster DE 20 2006 002 975 U1 offenbart einen konisch ausgebildeten Staubsaugerschlauch, wobei der Schauch aus hydrolyse- und ozonbeständigem Polyurethan gefertigt ist. Zur Herstellung wird vorgeseschlagen, an einem extrudierten Schlauch durch teilweises Festhalten einen eingeschnürten Bereich zu schaffen.

Das deutsche Gebrauchsmuster DE 296 17 752 U1 offenbart eine Schlauchkombination aus einem ersten Schlauch und einem zweiten Schlauch geringeren Durchmessers, die insbesondere als Saugschlauch bei einem Staubsauger eingesetzt werden soll. Der zweite Schlauch ist entlang einer gemeinsamen Berührungslinie an der Innenseite der Wand des ersten Schlauches befestigt. Der erste Schlauch erweitert sich konisch von seinem einen Ende zu seinem anderen Ende.

Aus dem deutschen Gebrauchsmuster DE 201 18 357 U1 ist ein Hinterschranksaugschlauch bekannt, der auf Seite einer Ansaugöffnung eine Verjüngung aufweist und außerdem am Ende der Ansaugöffnung mit mehreren kleinen Löchern versehen ist. Mit dem Hinterschranksaugschlauch soll der Staub hinter Schränken und in Ritzen aufgesaugt werden können, ohne dass dazu die Möbel abgerückt werden müssen. Aus der schweizerischen Patentschrift CH 161292 A ist ein Staubsauger mit einem Staubsaugschlauch bekannt, dessen Querschnitt über die Schlauchlänge hinweg zum Gerät hin zunimmt. Weiter ist ein gekrümmter Schlauchaufsatz vorgesehen, der den Saugschlauch mit einem Saugrohr verbindet.

Die deutsche Gebrauchsmusterschrift DE 20 2005 011 014 offenbart eine flexible Saugschlauchverlängerung, die einen durchmessergrößeren und einen durchmesserkleineren zylindrischen Abschnitt aufweist, wobei diese beiden Abschnitte durch einen konischen Zwischenteil miteinander verbunden sind.

Das deutsche Gebrauchsmuster DE 20 100 185 offenbart eine Saugschlauchverlängerung für einen Staubsauger, die aus einem Schlauch und einem Adapter, der aus zwei Rohrstücken winkelförmig zusammengesetzt ist. Von den beiden winkelförmig aneinandergesetzten Rohrstücken hat das eine einen Außendurchmesser von 39 und einen Innendurchmesser von 30 mm und das zweite einen Außendurchmesser von 35 mm in beiden Fällen.

Aus dem US-Patent US 7,179,062 B1 ist ein kombinierter Staubsauger und Luftkompressor bekannt, wobei der Durchmesser des Staubsaugschlauchs sich ausgehend vom Gerät zur Düse hin im Durchmesser verjüngt. Dadurch soll eine erhöhte Sauggeschwindigkeit an der Düse erreicht werden. Der Schlauchdurchmesser an der Düse soll typischerweise zwischen 25.4 mm und 76.2 mm (1 Zoll und 3 Zoll), der Durchmesser am Geräteanschluss typischerweise zwischen 76.2 mm und 127 mm (3 und 5 Zoll) liegen. Das US-Patent US 3,017,654 offenbart einen Staubsauger mit einem Saugschlauch und einem rohrartigen gekrümmten Schlauchaufsatz, an den ein Saugrohr angebracht wird. Der Saugschlauch verjüngt sich in Richtung Schlauchaufsatz und hat in einer bevorzugten Ausführung am Schlauchaufsatz einen Durchmesser von 28.6 mm (11/8 Zoll) der sich auf 34.9 mm (1 3/8 Zoll) zum Ende hin erweitert.

Die deutsche Gebrauchsmusterschrift DE 299 15 879 U1 offenbart einen dehnbaren Schlauch mit einem geraden konusförmigen Schlauchaufsatz, der sich von etwa 43 mm auf 30 mm verjüngt.

Das deutsche Gebrauchsmuster DE 8619564 offenbart einen Rohradapter zum Anschluss eines Staubsauger-Zusatzgeräts, z. B. eines Teppichreinigungsgeräts, an das Saugrohr eines Staubsaugers. Der Adapter weist einen Aufnahmeabschnitt auf, der sich von etwa 28 auf etwa 39 mm erweitert.

Ein Zubehörteil für einen Staubsauger zum Reinigen von Wärmetauschern ist aus der US-Patentanmeldung US 2003/0014832 A1 bekannt. Es besteht aus einem flexiblen rohrförmigen Abschnitt, dessen vom Staubsauger abgewandter vorderer Teil konisch zuläuft und mit einer beweglichen Rollbürste ausgestattet ist. Schließlich offenbart das US-Patent US 3,244,437 einen in der Länge verstellbaren, abschnittsweise sich verjüngenden Saugrohrabschnitt, der zwischen dem Schlauchaufsatz und einem weiteren an die Düse angeschlossenen Saugrohabschnitt eingesetzt wird. Die US-Patentschrift US 5,438,885 A offenbart einen Adapter zum Anschluss eines Partikeldetektors an einen Staubsaugerschlauch, der sich von schlauchseitig 63.5 mm (2.5 Zoll) auf ansaugseitig 38.1 mm (1.5 Zoll) verjüngt. Die kanadische Patentschrift CA 2 498 435 A1 offenbart einen Staubsauger mit einem Staubsaugerschlauch und einem Anschlussstück, das einen ringförmigen Ansaugspalt zusätzlich zu einer kreisförmigen Ansaugöffnung umfasst. Die Fläche des ringförmigen Spalts ist dabei kleiner als die der kreisförmigen Ansaugöffnung, sodass ein Luftstrom mit vergleichsweise hoher Geschwindigkeit durch den ringförmigen Spalt einströmen und dadurch die Saugleistung verbessern kann. Die US-Patentschrift US 3,343,197 A offenbart ein Saugsystem zur Absaugung von Partikeln mit hohem Druck und geringer Geschwindigkeit für Fabrikanlagen. In einem Abschnitt dieses Absaugsystems ist eine Absaugleitung mit einem Durchmesser von 7.62 cm (3 Zoll) vorgesehen, die sich entgegen der Saugrichtung auf 5.08 cm (2 Zoll) verjüngt und über Verzweigungen u.a. an flexible Saugschläuche mit einem Durchmesser von 5.08 cm (2 Zoll) verbunden ist. Die Saugschläuche sind wiederum mit Absaugdüsen verbunden, deren Durchmesser 3.17 mm (1/8 Zoll) beträgt.

Schließlich , das Dokument US 5 438 885 offenbart ein System gemäß dem Oberbegriff des Anspruchs 1.

### Der Erfindung zugrundeliegende Aufgabe

Der Erfindung liegt die Aufgabe zugrunde, ein verbessertes System aus einem Staubsaugerschlauch für den Anschluss an eine Staubsaugereinheit und einem rohrartigen Schlauchaufsatz zum Anschließen an den Staubsaugerschlauch bereitzustellen.

### Erfindungsgemäße Lösung

Die erfindungsgemäße Aufgabe wird bei dem gattungsgemäßen System aus einem Staubsaugerschlauch und einem Schlauchaufsatz dadurch gelöst, dass der Schlauchinnendurchmesser an der Staubsaugerkupplung mindestens 47 mm beträgt, der Rohrinnendurchmesser an der Schlauchkupplung des Schlauchaufsatzes mindestens 32 mm und höchstens 40 mm beträgt und der Rohrinnendurchmesser des rohrartigen Schlauchaufsatzes an der Ansaugöffnung des Schlauchaufsatzes höchstens 30 mm beträgt.

Der Schlauchinnendurchmesser des Staubsaugerschlauchs an der Staubsaugerkupplung beträgt mindestens 47 mm. Mit diesem Maß ist es vorteilhaft erreichbar, dass ein geringerer Schlauchinnendurchmesser im Bereich der Aufsatzkupplung durch den Schlauchinnendurchmesser an der Staubsaugerkupplung ausreichend kompensiert werden kann, um den Gesamtströmungswiderstand im Staubsaugerschlauch auch bei höherer Leistung ausreichend niedrig zu halten.

Dadurch, dass an der Ansaugöffnung der Rohrinnendurchmesser des rohrartigen Schlauchaufsatzes höchstens 30 mm beträgt, ist vorteilhaft erreichbar, dass der rohrartige Schlauchaufsatz zumindest im vorderen Bereich von der Hand des Benutzers gut umgriffen und deshalb sicher gehandhabt werden kann. Bei einem Rohrinnendurchmesser von 30 mm kann außerdem vorteilhaft erreicht werden, dass konventionelle Staubsaugerrohre an den rohrartigen Schlauchaufsatz angeschlossen werden können, sodass Benutzer in die Lage versetzt werden können, den neuen Schlauchaufsatz mit konventionellen Staubsaugerrohren zu verwenden und herstellerseitig keine neuen Staubsaugerrohre angeboten und hergestellt werden müssen. Dabei kann insbesondere auch vermieden werden, dass die Herstellungskosten des Staubsaugerrohrs durch einen größeren Durchmesser des Staubsaugerrohrs größer sind als bei konventionellen Staubsaugerrohren.

Durch die Erfindung ist erreichbar, dass der Schlauchaufsatz auch bei Staubsaugern mit höherer Saugleistung von dem Benutzer handhabbar bleibt, ohne dass diese Handhabbarkeiten zu Lasten der Energieeffizienz des Staubsaugers gehen. Der erfindungsgemäße Staubsaugerschlauch und/oder der erfindungsgemäße Schlauchaufsatz werden vorzugsweise mit Staubsaugern, die eine Saugleistung größer oder gleich 54 l/sec, besonders vorzugsweise größer oder gleich 50 l/sec erreichen können, eingesetzt.

Dabei geht die Erfindung von der Überlegung aus, dass ein Saugschlauch vorzugsweise auch auf seiner Innenseite nicht glatt ausgebildet, sondern mit einem Wellenprofil versehen ist, um eine ausreichende Flexibilität des Saugschlauches sicherzustellen. Dieses Wellenprofil kann jedoch das Strömungsverhalten im Schlauch ungünstig beeinflussen und insbesondere bei höheren Saugleistungen zu einem vergleichsweise hohen Strömungswiderstand führen, der seinerseits den Energieaufwand zum Erreichen der geforderten Saugleistung in die Höhe treiben kann. Der Erfindung liegt weiterhin unter anderem die Überlegung zugrunde, dass durch eine Vergrößerung des Durchmessers der Strömungswiderstand herabgesetzt und damit der Energieaufwand gesenkt werden kann. Andererseits kann ein großer Schlauchdurchmesser die Handhabbarkeit des rohrartigen Schlauchaufsatzes beeinträchtigen, da dieser bei größeren Durchmessern nicht mehr so leicht von der Hand eines Benutzers umfasst werden kann.

Durch die Erfindung ist es erreichbar, dass der Staubsaugerschlauch einerseits einen im Vergleich zu konventionellen Staubsaugern ausreichend vergrößerten Durchmesser aufweist, um den erhöhten Energieaufwand in Grenzen zu halten, andererseits jedoch eine ausreichende Handhabbarkeit des Schlauchaufsatzes sicherstellt.

Es ist ein weiterer erreichbarer Vorteil der Erfindung, dass durch einen im vergleich zu konventionellen Staubsaugerschläuchen zumindest abschnittsweise vergrößerten Strömungsquerschnitt und die damit verbundene geringere Strömungsgeschwindigkeit die Geräuschentwicklung herabgesetzt werden kann.

Der bevorzugte Staubsaugerschlauch hat einen kreisförmigen Querschnitt. Grundsätzlich werden von der Erfindung aber auch Staubsauger mit einem nicht kreisförmigen Querschnitt erfasst. In diesem Fall ist unter dem Durchmesser des nicht kreisförmigen Schlauchquerschnitts der Kreisdurchmesser eines hypothetischen Schlauchs zu widerstehen, der den gleichen Strömungswiderstand aufweist.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

Bei einem bevorzugten Staubsaugerschlauch ist der Schlauchinnendurchmesser an der Staubsaugerkupplung größer als an der Aufsatzkupplung. Besonders vorzugsweise ist der Schlauchinnendurchmesser an keiner Stelle kleiner als an der Aufsatzkupplung. Besonders vorzugsweise ist der Schlauchinnendurchmesser an keiner Stelle größer als an der Staubsaugerkupplung. Durch diese Ausführung der Erfindung ist erreichbar, dass ein kleinerer Schlauchinnendurchmesser auf der Aufsatzkupplungsseite des Staubsaugerschlauchs durch einen entsprechend größeren staubsaugerkupplungsseitigen Innendurchmesser wenigstens teilweise kompensiert wird. Auf diese Weise kann die Aufsatzkupplung und entsprechend auch die Schlauchkupplung des Aufsatzes klein gehalten und damit die Handhabung verbessert werden.

Besonders vorzugsweise nimmt der Schlauchinnendurchmesser von der Aufsatzkupplung des Staubsaugerschlauchs zur Staubsaugerkupplung im Wesentlichen stetig zu, besonders vorzugsweise linear. Ein solcher Staubsaugerschlauch kann besonders günstige Strömungsverhältnisse im Schlauchinneren ermöglichen. Darüber hinaus hat sich eine solche Ausführung des Staubsaugerschlauchs auch als aus ästhetischen Gesichtspunkten vorteilhaft erwiesen.

Das Verhältnis zwischen dem Schlauchinnendurchmesser an der Aufsatzkupplung des Staubsaugerschlauches und des Schlauchinnendurchmessers an der Staubsaugerkupplung beträgt nach einer besonders bevorzugten Ausbildung der Erfindung weniger als 0,77. Bei solchen Durchmesserverhältnissen macht sich der reduzierte Strömungswiderstand bei gleichzeitig erhöhter Ergonomie besonders bemerkbar.

Die Erfindung umfasst aber insbesondere auch solche Staubsaugerschläuche, bei denen der Staubsaugerschlauch einen durchgehend einheitlichen Durchmesser aufweist, der 40 mm oder mehr beträgt. Es ist ein Vorteil dieser Ausführung der Erfindung, dass sich Staubsaugerschläuche mit einheitlichem Durchmesser besonders einfach und kostengünstig herstellen lassen.

Die bevorzugte Schlauchlänge beträgt zwischen 1 m und 5 m, besonders vorzugsweise zwischen 1,3 m und 3 m, besonders vorzugsweise zwischen 1,6 m und 2 m.

Bei einem erfindungsgemäßen rohrartigen Schlauchaufsatz nimmt der Rohrinnendurchmesser von der Ansaugöffnung zur Schlauchkupplung im Wesentlichen stetig zu, besonders vorzugsweise linear. Hierdurch lassen sich vorteilhaft besonders günstige Strömungsverhältnisse in dem Schlauchaufsatz erreichen. Um dennoch eine gute Handhabung zu gewährleisten, beträgt der Rohrinnendurchmesser des Schlauchaufsatzes an der Schlauchkupplung erfindungsgemäß 40 mm oder weniger.

An die Ansaugöffnung eines besonders bevorzugten rohrartigen Schlauchaufsatzes ist ein Staubsaugerrohr ankuppelbar. Es sind aber auch Ausführungen der Erfindung eingeschlossen, in denen der Schlauchaufsatz z.B. als Polsterbürste oder als Fugendüse ausgebildet ist. Besonders vorzugsweise ist der Schlauchaufsatz als Griffteil ausgebildet, mit dem das daran angeschlossene Staubsaugerrohr geführt werden kann.

Bei einem bevorzugten Staubsaugerrohr nimmt der Innendurchmesser von dem dem Schlauchaufsatz abgewandten Ende zu dem an den Schlauchaufsatz ankuppelbaren Ende im Wesentlichen stetig zu, vorzugsweise linear. Um dennoch eine gute Handhabung zu gewährleisten, beträgt der Rohrinnendurchmesser des Staubsaugerschlauchs an der Schlauchaufsatzkupplung vorzugsweise 36 mm.

An der Ansaugöffnung des Staubsaugerrohrs beträgt der Rohrinnendurchmesser des Staubsaugerrohrs vorzugsweise 30 mm. Hierdurch ist vorteilhaft erreichbar, dass konventionelle Bürsten an das Staubsaugerrohr angeschlossen werden können, sodass Benutzer in die Lage versetzt werden können, das neue Staubsaugerrohr mit konventionellen Bürsten zu verwenden und herstellerseitig keine neuen Bürsten angeboten und hergestellt werden müssen.

Der Staubsaugerschlauch und/oder der Schlauchaufsatz sind vorzugsweise aus Kunststoff, z.B. aus Polyvinylchlorid (PVC), Polyethylen (PE) oder Polyurethan (PU) hergestellt.

### Kurzbeschreibung der Figuren

Die Erfindung wird im Folgenden anhand schematischer Zeichnungen an einem Ausführungsbeispiel in weiteren Einzelheiten näher erläutert.

Es zeigen schematisch:
- Fig. 1:: In perspektivischer Darstellung eine Staubsaugeinheit, an die ein erfindungsgemäßer Staubsaugerschlauch angekuppelt ist;
- Fig. 2:: Den Verlauf des Innendurchmessers eines erfindungsgemäßen Staubsauger-Schlauchs; und
- Fig. 3:: skizzenhaft und in Querschnittdarstellung einen erfindungsgemäßen rohrartigen Schlauchaufsatz.

### Ausführliche Beschreibung anhand eines Ausführungsbeispiels

In Fig. 1 ist eine auf dem Boden durch nicht dargestellte Rollen rollbare Staubsaugeinheit 1 dargestellt, die einen ebenfalls nicht dargestellten Saugmotor enthält, der mittels eines Betriebsschalters 2 in Funktion gesetzt werden kann, um einen Unterdruck zu erzeugen. Dazu wird im allgemeinen staubhaltige Luft von einer Ansaugöffnung 3 der Staubsaugeinheit 1 abgesogen, durch einen oder mehrere nicht dargestellte Staubfilter geleitet und dann an einem Gitter 4 im wesentlichen von Staub befreit wieder ausgeblasen. Der Staubsaugerschlauch 5 weist eine Staubsaugerkupplung 6 auf, mit der er an die Ansaugöffnung der Staubsaugeinheit angeschlossen ist.

Der Verlauf des Innendurchmessers des Staubsaugerschlauchs 5 ist in Fig. 2 dargestellt. Demnach nimmt der Schlauchinnendurchmesser D von der Aufsatzkupplung zur Staubsaugerkupplung linear ab, der Staubsaugerschlauch 5 ist also konisch ausgebildet. Der Schlauchinnendurchmesser D_{E} an der Aufsatzkupplung 7 beträgt ca. 32 mm, der Schlauchinnendurchmesser D_{A} an der Staubsaugerkupplung 6 beträgt ca. 47 mm. Das Verhältnis zwischen Länge und Durchmesser ist in Fig. 2 nicht maßstabsgetreu dargestellt. Er weist, wie in Figur 1 gut erkennbar, im Längsschnitt ein wellenartiges Profil auf, das insbesondere die Flexibilität des Schlauchs vorteilhaft erhöht. Die Länge des Staubsaugerschlauchs beträgt etwa 1,8 m.

In Fig. 3 ist skizzenhaft und in Querschnittsdarstellung ein erfindungsgemäßer rohrartiger Schlauchaufsatz dargestellt. Er ist mit einem Radius von etwa 50 cm gekrümmt und ca. 25 cm lang. Die Ansaugöffnung 9 des Schlauchaufsatzes 8 hat einen Innendurchmesser dₑ von ca. 30 mm, im Bereich der Schlauchkupplung 10, mit der der Schlauchaufsatz 8 an die Aufsatzkupplung 7 des Staubsaugerschlauchs 5 durch Ineinanderscheiben der beiden Teile angekuppelt werden kann, beträgt der Innendurchmesser dₐ des Schlauchaufsatzes 8 ca. 36 mm.

Der Schlauchaufsatz ist ein im Wesentlichen glattes Rohrstück. An die Ansaugöffnung des Schlauchaufsatzes ist ein konventionelles nicht dargestelltes Staubsaugerrohr mit einem Innendurchmesser von 30 mm anschließbar. Der Schlauchansatz kann von einem Benutzer von außen umgriffen werden, um das Staubsaugerrohr zu führen.

Durch die Konizität des Staubsaugerschlauchs und des Schlauchaufsatzes sind der vorteilhaft Strömungswiderstand und damit der Energieaufwand und das Betriebsgeräusch vorteilhaft verringert, während weiterhin eine ergonomisch günstige Handhabung möglich ist.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichen

- 1: Staubsaugeinheit
- 2: Betriebsschalter
- 3: Ansaugöffnung
- 4: Gitter
- 5: Staubsaugerschlauch
- 6: Staubsaugerkupplung
- 7: Aufsatzkupplung
- 8: Schlauchaufsatz
- 9: Ansaugöffnung
- 10: Schlauchkupplung

## Patentansprüche

1. System aus einem Staubsaugerschlauch (5), der an seinem einen Ende mit einer Staubsaugerkupplung (6) zum Anschließen des Staubsaugerschlauchs (5) an eine Ansaugöffnung (3) einer einen Unterdruck erzeugenden Staubsaugeinheit (1) und an seinem anderen Ende mit einer Aufsatzkupplung (7) zum Anschließen an einen Schlauchaufsatz (8) ausgestattet ist, und einem rohrartigen Schlauchaufsatz (8), der an seinem einen Enden mit einer Schlauchkupplung (10) zum Anschließen eines Staubsaugerschlauchs (5) versehen ist und an seinem anderen Ende eine Ansaugöffnung (9) aufweist, wobei der Rohrinnendurchmesser des Schlauchaufsatzes (8) an der Schlauchkupplung (10) größer ist als an der Ansaugöffnung (9), **dadurch gekennzeichnet, dass** der Schlauchinnendurchmesser an der Staubsaugerkupplung (6) mindestens 47 mm beträgt, der Rohrinnendurchmesser des rohrartigen Schlauchaufsatzes (8) an der Schlauchkupplung (10) mindestens 32 mm und höchstens 40 mm beträgt und der Rohrinnendurchmesser des rohrartigen Schlauchaufsatzes (8) an der Ansaugöffnung (9) des Schlauchaufsatzes (8) höchstens 30 mm beträgt.

2. System nach Anspruch 1, **dadurch gekennzeichnet, dass** der Schlauchinnendurchmesser an der Staubsaugerkupplung (6) größer ist als an der Aufsatzkupplung (7).

3. System nach Anspruch 2, **dadurch gekennzeichnet, dass** der Schlauchinnendurchmesser von der Aufsatzkupplung (7) zur Staubsaugerkupplung (6) im Wesentlichen stetig zunimmt.

4. System nach einem der vorhergehenden Ansprüche, **dadurch gekennzeichnet, dass** der Schlauchinnendurchmesser an der Aufsatzkupplung (7) mindestens 32 mm beträgt.

5. System nach einem der vorhergehenden Ansprüche, **dadurch gekennzeichnet, dass** das Verhältnis zwischen dem Schlauchinnendurchmesser an der Aufsatzkupplung (7) und dem Schlauchinnendurchmesser an der Staubsaugerkupplung (6) kleiner als 0,77 ist.

6. System nach einem der vorhergehenden Ansprüche, **dadurch gekennzeichnet, dass** der Rohrinnendurchmesser des rohrartigen Schlauchaufsatzes (8) von der Ansaugöffnung (9) des Schlauchaufsatzes zur Schlauchkupplung (10) im Wesentlichen stetig zunimmt.

7. System nach einem der vorhergehenden Ansprüche, **dadurch gekennzeichnet, dass** an die Ansaugöffnung (9) des Schlauchaufsatzes ein Staubsaugerrohr ankuppelbar ist.

8. System nach einem der vorhergehenden Ansprüche, **dadurch gekennzeichnet, dass** der Schlauchaufsatz (8) als Griffteil ausgebildet ist, mit dem das daran angeschlossene Staubsaugerrohr führbar ist.

9. System nach einem der vorhergehenden Ansprüche, **dadurch gekennzeichnet, dass** es außerdem ein Staubsaugerrohr umfasst, das an einem Ende mit einer Schlauchaufsatzkupplung zum Anschließen an einen Schlauchaufsatz (8) ausgestattet ist und an seinem anderen Ende eine Ansaugöffnung aufweist, **dadurch gekennzeichnet, dass** der Rohrinnendurchmesser des Staubsaugerrohrs an der Schlauchaufsatzkupplung größer ist als an der Ansaugöffnung des Staubsaugerrohrs.

10. System nach Anspruch 9, **dadurch gekennzeichnet, dass** der Innendurchmesser des Staubsaugrohrs von dem Schlauchaufsatz (8) abgewandten Ende zu dem an den Schlauchaufsatz (8) ankuppelbaren Ende im Wesentlichen stetig zunimmt.

## Claims

1. System comprising a vacuum cleaner hose (5), which vacuum cleaner hose (5) is equipped at its one end with a vacuum cleaner coupling (6) for connecting the vacuum cleaner hose (5) to a suction aperture (3) of a vacuum cleaner unit (1) generating a vacuum and at its other end with an attachment coupling (7) for connecting to a hose attachment (8), and a tube-like hose attachment (8) which is provided at its one end with a hose coupling (10) for connecting a vacuum cleaner hose (5) and has at its other end a suction aperture (9), wherein the inner tube diameter of the hose attachment (8) at the hose coupling (10) is greater than at the suction aperture (9), **characterised in that** the inner hose diameter at the vacuum cleaner coupling (6) is at least 47mm, the inner tube diameter of the tube-like hose attachment (8) at the hose coupling (10) is at least 32mm and at most 40mm and the inner tube diameter of the tube-like hose attachment (8) at the suction aperture (9) of the hose attachment (8) is at most 30mm.

2. System according to claim 1, **characterised in that** the inner hose diameter at the vacuum cleaner coupling (6) is greater than at the attachment coupling (7).

3. System according to claim 2, **characterised in that** the inner hose diameter increases in an essentially steady manner from the attachment coupling (7) to the vacuum cleaner coupling (6).

4. System according to one of the preceding claims, **characterised in that** the inner hose diameter at the attachment coupling (7) is at least 32mm.

5. System according to one of the preceding claims, **characterised in that** the ratio between the inner hose diameter at the attachment coupling (7) and the inner hose diameter at the vacuum cleaner coupling (6) is less than 0.77.

6. System according to one of the preceding claims, **characterised in that** the inner tube diameter of the tube-like hose attachment (8) increases in an essentially steady manner from the suction aperture (9) of the hose attachment to the hose coupling (10).

7. System according to one of the preceding claims, **characterised in that** a vacuum cleaner tube can be coupled to the suction aperture (9) of the hose attachment.

8. System according to one of the preceding claims, **characterised in that** the hose attachment (8) is embodied as a handle, with which the vacuum cleaner tube connected thereto can be guided.

9. System according to one of the preceding claims, **characterised in that** it additionally comprises a vacuum cleaner tube which is equipped at one end with a hose attachment coupling for connecting to a hose attachment (8) and has at its other end a suction aperture, **characterised in that** the inner tube diameter of the vacuum cleaner tube at the hose attachment coupling is greater than at the suction aperture of the vacuum cleaner tube.

10. System according to claim 9, **characterised in that** the inner diameter of the vacuum cleaner tube increases from the end facing away from the hose attachment (8) to the end which can be coupled to the hose attachment (8) in an essentially steady manner.

## Revendications

1. Système composé d'un flexible d'aspirateur (5) doté à une extrémité d'un accouplement pour aspirateur (6) afin de connecter le flexible d'aspirateur (5) à un orifice d'aspiration (3) d'une unité d'aspiration (1) génératrice d'une dépression et, à l'autre extrémité d'un accouplement pour accessoire (7) afin de le connecter à un accessoire pour flexible (8), et d'un accessoire tubulaire pour flexible (8), doté à une extrémité d'un accouplement pour flexible (10) afin de connecter un flexible d'aspirateur (5) et, à l'autre extrémité, d'un orifice d'aspiration (9), dans lequel le diamètre intérieur du tuyau de l'accessoire pour flexible (8) au niveau de l'accouplement pour flexible (10) est plus grand qu'au niveau de l'orifice d'aspiration (9), **caractérisé en ce que** le diamètre intérieur du flexible au niveau de l'accouplement pour aspirateur (6) est au minimum de 47 mm, le diamètre intérieur du tuyau de l'accessoire tubulaire pour flexible (8) au niveau de l'accouplement pour flexible (10) est au minimum de 32 mm et au maximum de 40 mm et le diamètre intérieur du tuyau de l'accessoire tubulaire pour flexible (8) au niveau de l'orifice d'aspiration (9) de l'accessoire pour flexible (8) est au maximum de 30 mm.

2. Système selon la revendication 1, **caractérisé en ce que** le diamètre intérieur du flexible au niveau de l'accouplement pour aspirateur (6) est plus grand qu'au niveau de l'accouplement pour accessoire (7).

3. Système selon la revendication 2, **caractérisé en ce que** le diamètre intérieur du flexible croît essentiellement de manière continue de l'accouplement pour accessoire (7) vers l'accouplement pour aspirateur (6).

4. Système selon l'une des revendications précédentes, **caractérisé en ce que** le diamètre intérieur du flexible au niveau de l'accouplement pour accessoire (7) est au minimum de 32 mm.

5. Système selon l'une des revendications précédentes, **caractérisé en ce que** le rapport entre le diamètre intérieur du flexible au niveau de l'accouplement pour accessoire (7) et le diamètre intérieur du flexible au niveau de l'accouplement pour aspirateur (6) est inférieur à 0,77.

6. Système selon l'une des revendications précédentes, **caractérisé en ce que** le diamètre intérieur du tuyau de l'accessoire tubulaire pour flexible (8) croît essentiellement de manière continue de l'orifice d'aspiration (9) de l'accessoire pour flexible vers l'accouplement pour flexible (10).

7. Système selon l'une des revendications précédentes, **caractérisé en ce qu'**un tuyau d'aspirateur peut être couplé à l'orifice d'aspiration (9) de l'accessoire pour flexible.

8. Système selon l'une des revendications précédentes, **caractérisé en ce que** l'accessoire pour flexible (8) est exécuté sous la forme d'une poignée permettant de diriger le tuyau d'aspirateur qui y est connecté.

9. Système selon l'une des revendications précédentes, **caractérisé en ce qu'**il englobe en outre un tuyau d'aspirateur doté à une extrémité d'un accouplement pour accessoire pour flexible afin de le connecter à un accessoire pour flexible (8) et présente un orifice d'aspiration à l'autre extrémité, **caractérisé en ce que** le diamètre intérieur du tuyau d'aspirateur au niveau de l'accouplement de l'accessoire pour flexible est plus grand qu'au niveau de l'orifice d'aspiration du tuyau d'aspirateur.

10. Système selon la revendication 9, **caractérisé en ce que** le diamètre intérieur du tuyau d'aspirateur croît essentiellement de manière continue de l'extrémité opposée à l'accessoire pour flexible (8) vers l'extrémité qui peut être couplée à l'accessoire pour flexible (8).
